# EUROPÄISCHE PATENTSCHRIFT

(11) **EP 3 591 162 B1**
(45) Veröffentlichungstag und Bekanntmachung des Hinweises auf die Patenterteilung: **07.09.2022**
(21) Anmeldenummer: 19183939.8
(22) Anmeldetag: 02.07.2019
(51) Int. Cl.: E06B 9/17, E06B 9/58, E06B 9/80

(54) **ABSCHLUSSELEMENT FÜR EINE ABSCHLUSSLEISTE EINES BEHANGS**
FINISHING ELEMENT FOR A FINISHING STRIP OF A CURTAIN
ÉLÉMENT DE FERMETURE POUR UNE BARRE DE FERMETURE D'UN RIDEAU

(30) Priorität: 05.07.2018 DE 102018005386
(43) Veröffentlichungstag der Anmeldung: 08.01.2020
(73) Patentinhaber: ALUKON KG, 95176 Konradsreuth (DE)
(72) Erfinder: DEMEL, Frank, 95176 Konradsreuth (DE); THURIK, Herbert, 95030 Hof (DE)
(74) Vertreter: Wasmuth, Rolf

(56) Entgegenhaltungen:
- DE-A1-102012 013 923
- DE-U1-202014 002 575
- FR-A1- 2 920 467

## Beschreibung

Die Erfindung betrifft ein Abschlusselement zur Befestigung an einer Abschlussleiste eines Behangs, insbesondere an der Abschlussleiste eines Rollladenpanzers nach dem Oberbegriff des Anspruchs 1.

Die Funktion eines Abschlusselementes mit einem Anschlagelement ist in der DE 32 14 092 C2 ausführlich beschrieben. Über einen axialen Einschubabschnitt wird das Abschlusselement axial in das offene Ende einer Abschlussleiste eingeschoben, wobei das Anschlagelement innerhalb der Führungsnut der Abschlussleiste zu liegen kommt, so dass in Sperrstellung das Anschlagelement ein Einziehen des Behangs in den Rollladenkasten verhindert.

Die DE 20 2014 002 575 U1 zeigt ein anderes bekanntes Abschlusselement zur Befestigung an einer Abschlussleiste eines Behangs, bei dem der Einschubabschnitt formschlüssig in der Abschlussleiste gesichert ist. Die Funktion des Anschlagelementes zur Begrenzung des Einziehens des Behangs in den Rollladenkasten entspricht der der DE 32 14 092 C2.

In der FR 2 920 467 A1 ist ein Abschlusselement einer Abschlussleiste eines Behangs gezeigt. Das Abschlusselement umfasst einen Einschubabschnitt mit einer Endkappe. In dem Abschlusselement ist ein stiftförmiges Anschlagelement vorgesehen, das mit dem Abschlusselement über einen Rastmechanismus befestigbar ist.

In der DE 10 2012 013 923 A1 ist ein Abschlusselement mit Anschlageinheit für eine Endleiste eines Rollladenbehangs offenbart. Die Anschlageinheit umfasst ein mit einer Feder vorgespanntes Anschlagelement, wobei das Anschlagelement kippbar in eine Führungsschiene einführbar ist.

Die Abschlussleisten eines Behangs werden vielfältig gestaltet und weisen meist unterschiedliche Designs und Profile auf. Da ein Abschlusselement in das offene Ende einer Abschlussleiste einzuschieben ist, muss eine Anpassung des Abschlusselementes an das jeweilige Design einer Abschlussleiste erfolgen. Dies führt dazu, dass für verschiedene Abschlussleisten verschiedene Abschlusselemente notwendig sind.

Der Erfindung liegt die Aufgabe zugrunde, ein universelles Abschlusselement zur Befestigung an einer Abschlussleiste eines Behangs anzugeben, das vielfältig einsetzbar ist.

Die Aufgabe wird erfindungsgemäß durch ein Abschlusselement gemäß dem Anspruch 1 gelöst, wobei das Abschlusselement aus einem ersten und einem zweiten Grundbauteil zusammengesetzt ist. Das erste Grundbauteil ist als Endkappe ausgebildet und weist den Einschubabschnitt auf, der axial in das offene Ende der Abschlussleiste eingeschoben wird. Die Endkappe verschließt die offene Seite der Abschlussleiste, wobei das zweite Grundbauteil den Grundkörper für das Anschlagelement aufweist und das zweite Grundbauteil formschlüssig an dem ersten Grundbauteil gehalten ist. Die Anordnung ist so vorgesehen, dass das erste Grundbauteil und das zweite Grundbauteil miteinander formschlüssig zu dem erfindungsgemäßen Abschlusselement zusammengesetzt werden, die vorteilhaft voneinander trennbar sind.

Durch diese erfindungsgemäße Gestaltung des Abschlusselementes kann das erste Grundbauteil jeweils an das Design und/oder die Form der Abschlussleiste angepasst werden, ohne dass das zweite Grundbauteil zu ändern ist. Ferner kann das zweite Grundbauteil in unterschiedlichen Größen, Breiten und Längen zur Verfügung gestellt werden, um vor Ort angepasst ausgewählt und montiert zu werden. Mit weniger Bauteilen ist eine große Variabilität des Abschlusselementes gegeben.

Die Gestaltung der Grundbauteile ist so vorgesehen, dass in der montierten Lage des zweiten Grundbauteils dieses an einer Stirnseite der Endkappe bündig anliegt.

Die äußere Kontur der Endkappe entspricht dem Querschnittsprofil der Abschlussleiste, so dass ein optisch ansprechendes Verschließen der axialen Stirnseite der Abschlussleiste gewährleistet ist.

Zweckmäßig ist der Einschubabschnitt auf der der Abschlussleiste zugewandt liegenden Stirnseite der Endkappe vorgesehen. Auf ihrer der Abschlussleiste abgewandt liegenden Stirnseite ist ein Verbindungsprofil angeordnet, welches zur Verbindung mit dem zweiten Grundbauteil dient.

Das am ersten Grundbauteil vorgesehene Verbindungsprofil erstreckt sich zumindest über eine Teilhöhe des Einschubabschnitts. Vorteilhaft erstreckt sich das Verbindungsprofil über die gesamte Höhe des Einschubabschnitts oder ist geringfügig höher ausgebildet.

In besonderer Weiterbildung der Erfindung weist das Verbindungsprofil an einem Ende einen Eingriffssteg auf, der über die Endkappe vorsteht.

Das zweite Grundbauteil wird zur Montage an dem ersten Grundbauteil auf das Verbindungsprofil aufgeschoben, wobei das zweite Grundbauteil insbesondere in Richtung der Höhe des Einschubabschnitts auf das Verbindungsprofil aufzuschieben ist.

Zur formschlüssigen Verbindung greift das Verbindungsprofil in eine Aufnahmenut des zweiten Grundbauteils insbesondere spielfrei ein. Die Aufnahmenut ist zweckmäßig in einer Schmalseite des insbesondere quaderförmigen Grundkörpers ausgebildet. Zur Begrenzung der Aufschiebebewegung ist die Aufnahmenut an einem axialen Ende geschlossen.

In dem Verbindungsprofil ist zweckmäßig eine Lücke ausgebildet, wobei die Lücke vorteilhaft zur Aufnahme eines Verriegelungselementes dient, welches in dem zweiten Grundbauteil gehalten ist.

In vorteilhafter Weiterbildung der Erfindung ist vorgesehen, dass der Grundkörper des zweiten Grundbauteils einen in Montagerichtung vorne liegenden Stabilisierungssteg aufweist. Dieser Stabilisierungssteg ist insbesondere auf einer Schmalseite des Grundkörpers angeordnet und zweckmäßig dafür vorgesehen, in eine Eingriffsnut eines die Abschlussleiste tragenden Rollladenstabes einzugreifen.

Die andere Schmalseite des Grundkörpers, die zur Aufnahmenut für den Verbindungssteg parallel liegt, weist eine Ausklinkung auf, in der ein das Anschlagelement tragender Drehzapfen angeordnet ist.

Das Anschlagelement weist eine erste Erstreckung auf, die kleiner oder gleich der Dicke des Grundkörpers ist. Eine zweite, in der gleichen Ebene gemessene Erstreckung ist größer als die Dicke des Grundkörpers selbst.

In vorteilhafter Weiterbildung der Erfindung ist vorgesehen, dass die Länge der Abschlussleiste zusammen mit den an ihren Enden angeordneten Abschlusselementen eine Gesamtlänge aufweist, die der Länge des die Abschlussleiste tragenden Rollladenstabes entspricht.

Weitere Merkmale der Erfindung ergeben sich aus den weiteren Ansprüchen, der Beschreibung und der Zeichnung, in der nachfolgend ein im Einzelnen beschriebenes Ausführungsbeispiel dargestellt ist. Es zeigen:
- Fig. 1: eine schematische, perspektivische Darstellung eines ersten Grundbauteils eines Abschlusselementes für eine Abschlussleiste,
- Fig. 2: eine schematische Darstellung der Montage des ersten Grundbauteils an einer Design-Abschlussleiste,
- Fig. 3: eine Seitenansicht des ersten Grundbauteils nach Fig. 1,
- Fig. 4: eine Draufsicht auf das erste Grundbauteil nach Fig. 1,
- Fig. 5: eine Stirnansicht des ersten Grundbauteils nach Fig. 1 in Richtung des Pfeils V in Fig. 1,
- Fig. 6: eine schematische, perspektivische Darstellung einer Abschlussleiste mit einem montierten, ersten Grundbauteil,
- Fig. 7: eine schematische Darstellung der Montage zur Verbindung der Abschlussleiste mit einem Rollladenstab,
- Fig. 8: eine schematische Darstellung der Montage eines zweiten Grundbauteils an einem ersten Grundbauteil,
- Fig. 9: in schematischer, perspektivischer Darstellung eine Ansicht des Grundkörpers des zweiten Grundbauteils,
- Fig. 10: eine Seitenansicht des Grundbauteils nach Fig. 9,
- Fig. 11: eine schematische Montagedarstellung zur formschlüssigen Fixierung des zweiten Grundbauteils am ersten Grundbauteil,
- Fig. 12: das an einer Design-Abschlussleiste montierte, erfindungsgemäße Abschlusselement mit in Freigabestellung stehendem Anschlagelement,
- Fig. 13: das an einer Design-Abschlussleiste montierte, erfindungsgemäße Abschlusselement mit in Sperrstellung stehendem Anschlagelement.

Das erfindungsgemäße Abschlusselement 10 (Figuren 12, 13) besteht nach der Erfindung aus einem ersten Grundbauteil 1 (Fig. 1) und einem zweiten Grundbauteil 2 (Fig. 8).

Das erste Grundbauteil 1 (Fig. 1) ist als Endkappe 3 ausgebildet. Die äußere Kontur 5 der Endkappe 3 entspricht dem Querschnittsprofil 4 einer Abschlussleiste 14, die im gezeigten Ausführungsbeispiel insbesondere als Design-Abschlussleiste ausgebildet sein kann.

Das Querschnittsprofil 4 der Abschlussleiste hat im gezeigten Ausführungsbeispiel die Grundform eines rechtwinkligen Dreiecks, dessen Grundseite gewölbt ist. Die Wölbung 15 (Fig. 2) ist derart ausgebildet, dass der Mittelabschnitt der Wölbung 15 näher an einem rechten Winkel der dreieckförmigen Grundform liegt als die Endpunkte 15' und 15" der Wölbung 15.

Die Abschlussleiste 14 ist bevorzugt als Hohlprofil aus Kunststoff, Alu, Blech oder dgl. Material ausgebildet.

In das offene Ende 6 der Abschlussleiste 14 greift ein Einschubabschnitt 7 ein, der an der Endkappe 3 vorgesehen ist. Der Einschubabschnitt 7 ist auf der der Abschlussleiste 14 zugewandt liegenden Stirnseite 13 der Endkappe 3 vorgesehen. Dabei erstreckt sich die Höhe H des Einschubabschnitts 7 in Höhenrichtung einer Hochseite 8 der Endkappe 3. Die Höhe H entspricht der lichten Höhe A des offenen Endes 6 der Abschlussleiste 14. Die Abmessungen sind so getroffen, dass der Einschubabschnitt 7 in einem Profilabschnitt 9 der Abschlussleiste geklemmt gehalten ist. Die Länge L des Einschubabschnitts 7 ist so gewählt, dass eine sicher haltende Steckverbindung zwischen dem ersten Grundbauteil 1 und der Abschlussleiste 14 erzielt ist.

Ist der Einschubabschnitt 7 vollständig in das offene Ende 6 eingeschoben, verschließt die Endkappe 3 das offene Ende 6 der Abschlussleiste 14. Wie Fig. 6 zeigt, liegt die Endkappe 3 axial auf dem offenen Ende 6 der Abschlussleiste 14 auf. Die Endkappe 3 hat eine äußere Kontur 5, die der äußeren Kontur des Querschnittprofils 4 der Abschlussleiste 14 entspricht. Vorteilhaft setzt die Endkappe 3 das Querschnittsprofil 4 der Abschlussleiste 14 störungsfrei fort. Die Kontur 5 der Endkappe 3 bildet eine Verlängerung der Außenkontur des Querschnittsprofils 4 der Abschlussleiste 14.

Um einen sicheren Halt der Endkappe 3 an der Abschlussleiste 14 zu gewährleisten, trägt die Endkappe 3 auf ihrer der Abschlussleiste 14 zugewandten Stirnseite 13 einen Bogenabschnitt 25, der im montierten Zustand des ersten Grundbauteils 1 den Bogenabschnitt 25 der Abschlussleiste 14 hintergreift. Bevorzugt erstreckt sich der Bogenabschnitt 25 über etwa 40% bis 60%, insbesondere 80% der zwischen den Eckpunkten 15' und 15" gemessenen Länge der Wölbung 15.

Auf ihrer anderen, zweiten Stirnseite 23 der Endkappe 3, die der Abschlussleiste 14 abgewandt liegt, ist ein Verbindungsprofil 20 ausgebildet. Das Verbindungsprofil 20 erstreckt sich in Richtung der Höhe H des Einschubabschnitts 7. Bevorzugt erstreckt sich das Verbindungsprofil 20 über eine Teilhöhe des Einschubabschnitts 7, insbesondere über die gesamte Höhe H des Einschubabschnitts 7.

Wie sich aus der Darstellung in Fig. 4 ergibt, ist das Verbindungsprofil 20 als formschlüssig zu hintergreifender Verbindungssteg 21 ausgebildet, der nach Art einer Schwalbenschwanzverbindung mit einer Aufnahmenut 31 (Fig. 10) des zweiten Grundbauteils 2 zusammenwirkt. In der Draufsicht gemäß Fig. 4 ist der Verbindungssteg 21 im Querschnitt hammerkopfförmig gestaltet und über einen Haltesteg 22 an der Endkappe 3 festgelegt.

Wie Fig. 3 zeigt, hat das Verbindungsprofil 20 eine Höhe V, die zumindest der Höhe H des Einschubabschnitts 7 entspricht; in Fig. 3 ist die Höhe V des Verbindungsprofils 20 geringfügig größer ausgebildet als die Höhe H des Einschubabschnitts 7. Bevorzugt ist die Höhe V des Verbindungsprofils 20 um 5% bis 15%, insbesondere 8% bis 10% größer als die Höhe H des Einschubabschnitts 7.

Wie Fig. 5 zeigt, liegt das Verbindungsprofil 20 innerhalb einer Einschubnut 24, deren Breite B größer als die Dicke D (Fig. 10) des Grundkörpers 30 (Fig. 10) des zweiten Grundbauteils ist. Die Breite B ist so gewählt, dass der Grundkörper 30 mit der die Aufnahmenut 31 aufweisenden Schmalseite 32 bündig in der Einschubnut 24 aufgenommen ist. Vorteilhaft liegt die Schmalseite 32 bündig am Boden der Einschubnut 24 an.

Wie die Figuren 3 und 5 zeigen, ist das Verbindungsprofil 20 an einem axialen Ende 26 mit einem Eingriffssteg 27 verlängert. Der Eingriffssteg 27 steht über die Kontur 5 der Endkappe 3 über und greift - wie später noch erörtert wird - in eine Eingriffsnut 16 eines benachbart liegenden Rollladenstabes 17 ein (Fig. 7).

Das Verbindungsprofil 20 weist ferner eine Lücke 28 auf, die etwa mittig auf halber Höhe des Verbindungsprofils 20 ausgebildet ist. Die Funktion der Lücke 28 wird in der weiteren Beschreibung erörtert.

Nach dem Einschieben des Einschubabschnitts 7 in das offene Ende der Abschlussleiste 14 ist das erste Grundbauteil 1 fest am Ende der Abschlussleiste 14 gehalten. Die Fixierung an der Abschlussleiste 14 kann grundsätzlich durch Reibschluss erzielt werden. Es kann vorteilhaft sein, das erste Grundbauteil 1 zusätzlich mechanisch an der Abschlussleiste 14 zu sichern, z. B. durch eine Sicherungsschraube, durch Kleben oder dgl. Nach der Montage des ersten Grundbauteils 1 gemäß Fig. 6, wird die Abschlussleiste 14 an einem Rollladenstab 17 eingehängt, wozu eine im Querschnitt insbesondere L-förmige Hakenleiste 18 der Abschlussleiste 14 in eine über die Länge RL (Fig. 13) des Rollladenstabes 17 verlaufende Eingriffsnut 16 eingeschwenkt wird. Die Schwenkbewegung zum Einhängen der Abschlussleiste 14 an einem letzten Rollladenstab 17 eines Rollladenpanzers ist in Fig. 7 mit dem Pfeil 19 gekennzeichnet.

An das erste Grundbauteil 1 wird - wie Fig. 8 zeigt - das zweite Grundbauteil 2 in Montagerichtung 11 aufgeschoben.

Das zweite Grundbauteil 2 weist einen Grundkörper 30 auf, wie in Fig. 9 dargestellt. Der Grundkörper 30 hat im Wesentlichen quaderförmige Gestalt mit einer Dicke D, die der Breite B der Einschubnut 24 am ersten Grundbauteil 1 entspricht.

Wie Fig. 9 zeigt, ist auf der einen, sich in Hochrichtung des Grundbauteils 30 erstreckenden Schmalseite 32 die Aufnahmenut 31 angeordnet, die zur Unterseite 33 des Grundkörpers 30 geschlossen ist. Die Aufnahmenut 31 ist somit an ihrem unteren Ende 34 geschlossen.

Auf der der Schmalseite 32 gegenüberliegenden anderen Schmalseite 35 ist eine Ausklinkung 36 vorgesehen, in der ein Drehzapfen 37 vorgesehen ist. Der Drehzapfen hat eine Drehachse 38, die senkrecht zur Schmalseite 35 liegt.

Auf der der Unterseite 33 gegenüberliegenden Schmalseite 39 weist der Grundkörper 30 ferner einen Stabilisierungssteg 40 auf. Wie Fig. 8 zeigt, liegt der Stabilisierungssteg 40 in Montagerichtung 11 des Grundkörpers 30 vorne.

Wie Fig. 8 zeigt, trägt der Drehzapfen 37 ein Anschlagelement 41, welches drehbar auf dem Drehzapfen 37 gelagert ist. Das Anschlagelement 41 ist somit um die Drehachse 38 des Drehzapfens 37 verschwenkbar.

Das Anschlagelement 41 hat eine erste Erstreckung E1, die kleiner oder etwa gleich der Dicke D des Grundkörpers 30 ist. In gleicher Ebene hat das Anschlagelement 41 eine zweite Erstreckung E2, die größer als die Dicke D des Grundkörpers 30 ist. Das Anschlagelement 41 hat etwa hammerkopfförmige Gestalt.

Zum formschlüssigen Verbinden des zweiten Grundbauteils 2 mit dem ersten Grundbauteil 1 wird der Grundkörper 30 des zweiten Grundbauteils 2 mit seiner Aufnahmenut 31 auf das Verbindungsprofil 20 in Montagerichtung 11 aufgeschoben. Die Aufschubbewegung wird durch Anschlag des Verbindungsprofils 20 am Ende 34 der Aufnahmenut 31 begrenzt. Dadurch ist sichergestellt, dass der Grundkörper 30 des zweiten Grundbauteils 2 nicht über die Kontur 5 der Endkappe 3 übersteht. Lediglich der Stabilisierungssteg 40 steht - wie der Eingriffssteg 27 des ersten Grundbauteils 1 - über die äußere Kontur 5 der Endkappe 3 über. Der Eingriffssteg 27 des ersten Grundbauteils 1 und der Stabilisierungssteg 40 des zweiten Grundbauteils 2 ergänzen sich zu einem gemeinsamen Steg, der in die Eingriffsnut 16 des benachbart liegenden Rollladenstabes 17 eingreift, wie die Figuren 7 und 11 bis 13 zeigen.

Ist der Grundkörper 30 des zweiten Grundbauteils 2 vollständig auf das Verbindungsprofil 20 aufgeschoben, liegt eine Öffnung 42 (Fig. 8) im Grundkörper 30 deckungsgleich mit der Lücke 28 im Verbindungsprofil 20. In die Öffnung 42 ist ein Verriegelungselement 43 einzuschieben (Fig. 11), welches eine formschlüssige Sicherung des zweiten Grundbauteils 2 am ersten Grundbauteil 1 gewährleistet. Das Verriegelungselement 43 ist zweckmäßig eine Madenschraube 44, deren Gewinde sich sowohl in die Öffnung 42 als auch in die Lücke 28 eingräbt, wodurch eine weitgehend spielfreie Sicherung des Grundkörpers 30 am ersten Grundbauteil 1 erzielt ist.

Das Verbindungsprofil 20 wird von Schenkeln 29 der Aufnahmenut 31 hintergriffen, wodurch eine formschlüssige Halterung des zweiten Grundbauteils 2 in Längsrichtung 45 der Abschlussleiste erzielt ist (Fig. 12). Durch das eingreifende Verriegelungselement 43 ist eine formschlüssige Sicherung quer zur Längsrichtung 45 der Abschlussleiste erzielt.

Nach Eindrehen der Madenschraube 44 nach Fig. 11 ist die Montage abgeschlossen; das aus zwei Grundbauteilen 1 und 2 zusammengesetzte Abschlusselement 10 ist funktionssicher am offenen Ende der Abschlussleiste 14 montiert.

In der Stellung des Anschlagelementes 41 nach Fig. 12, liegt dieses in einer Außerbetriebsstellung. In der um 90° verdrehten Sperrstellung nach Fig. 13 liegt das Anschlagelement in seiner Betriebsstellung.

Die Länge SL der Abschlussleiste 14 bildet zusammen mit den an ihren Enden angeordneten Abschlusselementen 10 eine Gesamtlänge GL, die der Länge RL des Rollladenstabes 17 entspricht, an dem die Abschlussleiste 14 eingehängt ist (Fig. 13). Die Enden des Rollladenstabes 17 sowie das Anschlagelement 41 liegen gemeinsam in einer in der Fensteröffnung angeordneten Führungsleiste zur Längsführung des Rollladenpanzers.

Von besonderem Vorteil des zweiteiligen Abschlusselementes 10 ist, dass die Abschlussleiste 14 in ihrer Länge SL den Einbauerfordernissen angepasst werden kann. Die bei einer Kürzung der Abschlussleiste 14 entstehende Lücke, kann durch ein zweites Grundbauteil 2 ausgeglichen werden, wobei das zweite Grundbauteil 2, insbesondere der Grundkörper 30, eine in Längsrichtung 45 der Abschlussleiste 14 veränderliche Länge G haben kann. Je nach Einbaubedingungen kann das Abschlusselement 10 aus zwei unterschiedlichen Grundbauteilen 1 und 2 zusammengesetzt werden.

## Patentansprüche

1. Abschlusselement zur Befestigung an einer Abschlussleiste (14) eines Behangs, insbesondere an der Abschlussleiste (14) eines Rollladenpanzers, wobei das Abschlusselement (10) einen Einschubabschnitt (7) zum Eingriff in das offene Ende (6) der Abschlussleiste (14) aufweist und ein Anschlagelement (41) umfasst, welches an einem Grundkörper (30) gehalten ist, **wobei** das Abschlusselement (10) aus einem ersten und einem zweiten Grundbauteil (1, 2) zusammengesetzt ist, wobei das erste Grundbauteil (1) als Endkappe (5) ausgebildet ist, die den Einschubabschnitt (7) aufweist und die offene Stirnseite (6) der Abschlussleiste (14) verschließt, wobei das zweite Grundbauteil (2) den Grundkörper (30) aufweist und das Anschlagelement (41) trägt, wobei das zweite Grundbauteil (2) formschlüssig an dem ersten Grundbauteil (1) gehalten ist, **dadurch gekennzeichnet, dass** das Anschlagelement (41) eine erste Erstreckung (E1) aufweist, die kleiner oder etwa gleich der Dicke (D) des Grundkörpers (30) ist, und in gleicher Ebene eine zweite Erstreckung (E2) aufweist, die größer als die Dicke (D) des Grundkörpers (30) ist.

2. Abschlusselement nach Anspruch 1,
**dadurch gekennzeichnet, dass** das zweite Grundbauteil (2) an einer Stirnseite (23) der Endkappe (3) bündig anliegt.

3. Abschlusselement nach Anspruch 1 oder 2,
**dadurch gekennzeichnet, dass** die äußere Kontur (5) der Endkappe (3) dem Querschnittsprofil (4) der Abschlussleiste (14) entspricht.

4. Abschlusselement nach einem der Ansprüche 1 bis 3,
**dadurch gekennzeichnet, dass** der Einschubabschnitt (7) auf der der Abschlussleiste (14) zugewandt liegenden Stirnseite (13) der Endkappe (3) angeordnet ist.

5. Abschlusselement nach einem der Ansprüche 1 bis 4,
**dadurch gekennzeichnet, dass** die Endkappe (3) auf ihrer der Abschlussleiste (14) abgewandt liegenden Stirnseite (23) ein Verbindungsprofil (20) aufweist.

6. Abschlusselement nach Anspruch 5,
**dadurch gekennzeichnet, dass** sich das Verbindungsprofil (20) zumindest über eine Teilhöhe des Eingriffsabschnitts (7), insbesondere über die gesamte Höhe (H) des Eingriffsabschnitts (7) erstreckt.

7. Abschlusselement nach Anspruch 5,
**dadurch gekennzeichnet, dass** das Verbindungsprofil (20) an einem Ende (26) einen Eingriffssteg (27) aufweist, der über die Endkappe (3) vorsteht.

8. Abschlusselement nach Anspruch 5,
**dadurch gekennzeichnet, dass** das zweite Grundbauteil (2) auf das Verbindungsprofil (20) aufgeschoben ist, insbesondere in Richtung der Höhe (H) des Eingriffsabschnitts (7) auf das Verbindungsprofil (20) aufzuschieben ist.

9. Abschlusselement nach Anspruch 5,
**dadurch gekennzeichnet, dass** das Verbindungsprofil (20) in eine Aufnahmenut (31) des zweiten Grundbauteils (2) eingreift, wobei die Aufnahmenut (31) vorzugsweise in einer Schmalseite (32) des insbesondere quaderförmigen Grundkörpers (30) ausgebildet ist.

10. Abschlusselement nach Anspruch 9,
**dadurch gekennzeichnet, dass** die Aufnahmenut (31) an einem axialen Ende (34) geschlossen ist.

11. Abschlusselement nach Anspruch 5,
**dadurch gekennzeichnet, dass** in dem Verbindungsprofil (20) eine Lücke (28) ausgebildet ist, wobei die Lücke (28) zur Aufnahme eines Verriegelungselementes (43) dient, welches in dem zweiten Grundbauteil (2) gehalten ist.

12. Abschlusselement nach einem der Ansprüche 1 bis 11,
**dadurch gekennzeichnet, dass** der Grundkörper (30) des zweiten Grundbauteils (2) einen in Montagerichtung (11) vorne liegenden Stabilisierungssteg (40) aufweist, der insbesondere auf einer Schmalseite (39) des Grundkörpers (30) angeordnet ist und vorzugsweise in eine Eingriffsnut (16) eines die Abschlussleiste (14) tragenden Rollladenstabes (17) eingreift.

13. Abschlusselement nach einem der Ansprüche 1 bis 12,
**dadurch gekennzeichnet, dass** die andere Schmalseite (35) des Grundkörpers (30) eine Ausklinkung (36) aufweist, in der ein das Anschlagelement (41) tragender Drehzapfen (37) angeordnet ist.

14. Abschlusselement nach einem der Ansprüche 1 bis 13,
**dadurch gekennzeichnet, dass** die Länge (SL) der Abschlussleiste (14) zusammen mit den an ihren Enden angeordneten Abschlusselementen (10) eine Gesamtlänge (GL) aufweist, die der Länge (RL) des die Abschlussleiste (14) tragenden Rollladenstabes (17) entspricht.

## Claims

1. Terminating element for fastening to a terminating strip (14) of a curtain, in particular to the terminating strip (14) of a roller shutter curtain, wherein the terminating element (10) has an insertion portion (7) for engaging in the open end (6) of the terminating strip (14) and comprises a stop element (41) which is held on a basic body (30), **wherein** the terminating element (10) is composed of a first and a second basic component (1, 2), wherein the first basic component (1) takes the form of an end cap (5) which has the insertion portion (7) and closes the open end side (6) of the terminating strip (14), wherein the second basic component (2) has the basic body (30) and bears the stop element (41), wherein the second basic component (2) is held on the first basic component (1) in a form-fitting manner, **characterized in that** the stop element (41) has a first extent (E1) which is less than or approximately equal to the thickness (D) of the basic body (30), and in the same plane has a second extent (E2) which is greater than the thickness (D) of the basic body (30).

2. Terminating element according to Claim 1,
**characterized in that** the second basic component (2) bears flush against an end side (23) of the end cap (3).

3. Terminating element according to Claim 1 or 2,
**characterized in that** the outer contour (5) of the end cap (3) corresponds to the cross-sectional profile (4) of the terminating strip (14).

4. Terminating element according to one of Claims 1 to 3,
**characterized in that** the insertion portion (7) is arranged on the end side (13) of the end cap (3) that is situated facing the terminating strip (14).

5. Terminating element according to one of Claims 1 to 4,
**characterized in that** the end cap (3) has a connecting profile (20) on its end side (23) situated facing away from the terminating strip (14).

6. Terminating element according to Claim 5,
**characterized in that** the connecting profile (20) extends at least over part of the height of the engagement portion (7), in particular over the entire height (H) of the engagement portion (7).

7. Terminating element according to Claim 5,
**characterized in that** the connecting profile (20) has an engagement web (27) at one end (26), which engagement web projects over the end cap (3).

8. Terminating element according to Claim 5,
**characterized in that** the second basic component (2) is pushed onto the connecting profile (20), in particular is to be pushed onto the connecting profile (20) in the direction of the height (H) of the engagement portion (7).

9. Terminating element according to Claim 5,
**characterized in that** the connecting profile (20) engages in a receiving groove (31) of the second basic component (2), wherein the receiving groove (31) is preferably formed in a narrow side (32) of the, in particular cuboidal, basic body (30).

10. Terminating element according to Claim 9,
**characterized in that** the receiving groove (31) is closed at an axial end (34).

11. Terminating element according to Claim 5,
**characterized in that** a gap (28) is formed in the connecting profile (20), wherein the gap (28) serves for receiving a locking element (43) which is held in the second basic component (2).

12. Terminating element according to one of Claims 1 to 11,
**characterized in that** the basic body (30) of the second basic component (2) has a stabilizing web (40) which is situated at the front in the mounting direction (11), is arranged in particular on a narrow side (39) of the basic body (30) and preferably engages in an engagement groove (16) of a roller shutter bar (17) bearing the terminating strip (14).

13. Terminating element according to one of Claims 1 to 12,
**characterized in that** the other narrow side (35) of the basic body (30) has a notch (36) in which a pivot pin (37) bearing the stop element (41) is arranged.

14. Terminating element according to one of Claims 1 to 13,
**characterized in that** the length (SL) of the terminating strip (14) together with the terminating elements (10) arranged at its ends have a total length (GL) which corresponds to the length (RL) of the roller shutter bar (17) bearing the terminating strip (14).

## Revendications

1. Élément de finition pour la fixation à une baguette de finition (14) d'un rideau, notamment à la baguette de finition (14) d'un blindage de volet roulant, l'élément de finition (10) présentant une section d'insertion (7) pour l'engagement dans l'extrémité ouverte (6) de la baguette de finition (14) et comprenant un élément de butée (41), qui est maintenu sur un corps de base (30), l'élément de finition (10) étant composé d'un premier et d'un deuxième composant de base (1, 2), le premier composant de base (1) étant réalisé sous forme de capuchon d'extrémité (5), qui présente la section d'insertion (7) et ferme le côté frontal ouvert (6) de la baguette de finition (14), le deuxième composant de base (2) présentant le corps de base (30) et portant l'élément de butée (41), le deuxième composant de base (2) étant maintenu par complémentarité de forme sur le premier composant de base (1), **caractérisé en ce que** l'élément de butée (41) présente une première extension (E1) qui est inférieure ou approximativement égale à l'épaisseur (D) du corps de base (30) et, dans le même plan, une deuxième extension (E2) qui est supérieure à l'épaisseur (D) du corps de base (30).

2. Élément de finition selon la revendication 1, **caractérisé en ce que** le deuxième composant de base (2) repose en affleurement sur un côté frontal (23) du capuchon d'extrémité (3).

3. Élément de finition selon la revendication 1 ou 2, **caractérisé en ce que** le contour extérieur (5) du capuchon d'extrémité (3) correspond au profil de section transversale (4) de la baguette de finition (14).

4. Élément de finition selon l'une quelconque des revendications 1 à 3, **caractérisé en ce que** la section d'insertion (7) est agencée sur le côté frontal (13) du capuchon d'extrémité (3) qui est tourné vers la baguette de finition (14).

5. Élément de finition selon l'une quelconque des revendications 1 à 4, **caractérisé en ce que** le capuchon d'extrémité (3) présente un profilé de liaison (20) sur son côté frontal (23) détourné de la baguette de finition (14).

6. Élément de finition selon la revendication 5, **caractérisé en ce que** le profilé de liaison (20) s'étend au moins sur une partie de la hauteur de la section d'engagement (7), notamment sur la totalité de la hauteur (H) de la section d'engagement (7).

7. Élément de finition selon la revendication 5, **caractérisé en ce que** le profilé de liaison (20) présente à une extrémité (26) une nervure d'engagement (27) qui fait saillie au-dessus du capuchon d'extrémité (3).

8. Élément de finition selon la revendication 5, **caractérisé en ce que** le deuxième composant de base (2) est enfilé sur le profilé de liaison (20), notamment dans la direction de la hauteur (H) de la section d'engagement (7) sur le profilé de liaison (20).

9. Élément de finition selon la revendication 5, **caractérisé en ce que** le profilé de liaison (20) s'engage dans une rainure de réception (31) du deuxième composant de base (2), la rainure de réception (31) étant de préférence réalisée dans un petit côté (32) du corps de base (30), notamment de forme parallélépipédique.

10. Élément de finition selon la revendication 9, **caractérisé en ce que** la rainure de réception (31) est fermée à une extrémité axiale (34).

11. Élément de finition selon la revendication 5, **caractérisé en ce qu'**une fente (28) est réalisée dans le profilé de liaison (20), la fente (28) servant à recevoir un élément de verrouillage (43) qui est maintenu dans le deuxième composant de base (2).

12. Élément de finition selon l'une quelconque des revendications 1 à 11, **caractérisé en ce que** le corps de base (30) du deuxième composant de base (2) présente une entretoise de stabilisation (40) située à l'avant dans la direction de montage (11), qui est agencée notamment sur un petit côté (39) du corps de base (30) et qui s'engage de préférence dans une rainure d'engagement (16) d'une barre de volet roulant (17) portant la baguette de finition (14).

13. Élément de finition selon l'une quelconque des revendications 1 à 12, **caractérisé en ce que** l'autre petit côté (35) du corps de base (30) présente une encoche (36) dans laquelle est agencé un tourillon (37) portant l'élément de butée (41).

14. Élément de finition selon l'une quelconque des revendications 1 à 13, **caractérisé en ce que** la longueur (SL) de la baguette de finition (14) présente, conjointement avec les éléments de finition (10) agencés à ses extrémités, une longueur totale (GL) qui correspond à la longueur (RL) de la barre de volet roulant (17) portant la baguette de finition (14).
